# EUROPÄISCHE PATENTSCHRIFT

(11) **EP 4 241 891 B1**
(45) Veröffentlichungstag und Bekanntmachung des Hinweises auf die Patenterteilung: **22.04.2026**
(21) Anmeldenummer: 23155168.0
(22) Anmeldetag: 06.02.2023
(51) Int. Cl.: B02C 23/00, B02C 23/02, B02C 25/00

(54) **VERFAHREN ZUR ERMITTLUNG DER SCHICHTHÖHE EINES AUFGABEMATERIALS, DAS EINER BRECH- UND/ODER SIEBANLAGE EINER MATERIALVERARBEITUNGSEINRICHTUNG ZUGEFÜHRT WIRD**
METHOD FOR DETERMINING THE LAYER HEIGHT OF A FEEDSTOCK MATERIAL THAT IS FED TO A CRUSHING AND/OR SCREENING SYSTEM OF A MATERIAL PROCESSING DEVICE
PROCÉDÉ DE DÉTERMINATION DE LA HAUTEUR DE COUCHE D'UN MATÉRIAU DE CHARGEMENT ALIMENTANT UNE INSTALLATION DE CONCASSAGE ET/OU DE TAMISAGE D'UN DISPOSITIF DE TRAITEMENT DE MATÉRIAU

(30) Priorität: 08.03.2022 DE 102022105346
(43) Veröffentlichungstag der Anmeldung: 13.09.2023
(73) Patentinhaber: KLEEMANN GMBH, 73037 Göppingen (DE)
(72) Erfinder: HÄBERLE, Steffen, 89542 Herbrechtingen (DE); KRAUSS, Till, 73098 Rechberghausen (DE); MEIER, Jochen, 72584 Hülben (DE)
(74) Vertreter: Herrmann, Jochen

(56) Entgegenhaltungen:
- DE-B4- 102012 016 332
- US-A1- 2018 369 829

## Beschreibung

Die Erfindung betrifft ein Verfahren zur Ermittlung der Schichthöhe eines Aufgabematerials, das einer Brech- und/oder Siebanlage einer Materialverarbeitungseinrichtung zugefördert wird, wobei das Aufgabematerial mittels einer Fördereinrichtung in einer Förderrichtung gefördert wird, wobei die Schichthöhe des Aufgabematerials auf der Fördereinrichtung mittels eines Sensor-Arrays, aufweisend eine Mehrzahl von Sensoren, ermittelt wird, wobei die Sensoren jeweils Wellen, die an dem Aufgabematerial zumindest teilweise entlang eines Detektionsvolumens eines jeweiligen Sensors reflektiert werden, als Signal detektieren, und wobei die Detektionsvolumina jeweils eine Längsachse aufweisen, die in Richtung der Längserstreckung des jeweiligen Detektionsvolumens verläuft

Die Erfindung betrifft auch eine Materialverarbeitungseinrichtung mit einer Brech-und/oder Siebanlage, wobei ein Aufgabematerial mittels einer Fördereinrichtung in einer Förderrichtung der Brech- und/oder Siebanlage zugefördert wird, wobei ein Sensor-Array, aufweisend eine Mehrzahl von Sensoren, vorgesehen ist, mittels dessen eine Schichthöhe des Aufgabematerials auf der Fördereinrichtung ermittelbar ist, wobei die Sensoren jeweils dazu ausgebildet sind, Wellen, die an dem Aufgabematerial zumindest teilweise entlang eines Detektionsvolumens eines jeweiligen Sensors reflektiert werden, als Signal zu detektieren, und wobei die Detektionsvolumina jeweils eine Längsachse aufweisen, die in Richtung der Längserstreckung des jeweiligen Detektionsvolumens verläuft.

Materialverarbeitungseinrichtungen der oben genannten Art werden beispielsweise zur Zerkleinerung und/oder zum Sortieren von Aufgabematerial, insbesondere von Gesteinsmaterial wie Naturstein, Beton, Ziegeln oder aber Recyclingmaterial, verwendet. Das zu bearbeitende Material wird einer Aufgabeeinheit der Materialverarbeitungseinrichtung, beispielsweise in Form eines Trichters, zugeführt und über eine Fördereinrichtung, beispielsweise eine Vibrationsaufgaberinne, oder einen Bandförderer einem Brecher und/oder einem Sieb zugeführt. Dem Brecher kann auch eine Vorabsiebung vorgeschaltet sein, beispielsweise um einen Feinanteil oder ein Mittelkorn, welches bereits eine geeignete Korngröße aufweist, an dem Brecher vorbeizuleiten.

Die Leistungsfähigkeit und Wirtschaftlichkeit derartiger Materialverarbeitungseinrichtungen hängt maßgeblich von einer bedarfsgerechten Zuförderung des Aufgabematerials ab. So führt beispielsweise ein zu hoher Füllstand eines Brechers zu hohen mechanischen Belastungen und übermäßig hohem Verschleiß. Bei einem zu geringen Füllstand wird die gewünschte Qualität des Endprodukts nicht mehr erreicht. Bei Siebanlagen nimmt hingegen mit steigender Schichthöhe auf dem Siebbelag die Abscheideeffizienz merklich ab. Um also Materialverarbeitungseinrichtungen und insbesondere Brech- und/oder Siebanlagen in günstigen Betriebsbereichen betreiben zu können, ist somit eine Regelung der Zuförderung erforderlich.

Es können beispielsweise Betriebsparameter wie Brecherfüllstand, Auslastung des Antriebssystems oder auftretende Betriebslasten am Brecher oder Sieb ermittelt werden und zur Regelung der Zuförderung herangezogen werden. Somit kann auf eine Über- oder Unterlast reagiert werden. Auch kann es erwünscht sein, eine Schichthöhe des geförderten Aufgabematerials zu bestimmen.

Eine Möglichkeit zur Ermittlung der Schichthöhe ist die Verwendung von Sensoren, die ein auf der Detektion von Wellen basiertes Messprinzip verwenden.

Aus DE 3411540 A1 ist ein Verfahren zur Ermittlung eines Fördergutmengenstroms von Bandförderern bekannt. Hierzu sind in einem Gehäuse, das sich oberhalb der Oberfläche eines auf einem Förderband befindlichen Schüttguts befindet, Laser-Entfernungsmessvorrichtungen vorgesehen. Die Laser-Entfernungsmessvorrichtungen bestehen aus je einem Sendeteil und einem Empfängerteil. Die Sendeteile senden Laserimpulse zu der Oberfläche des Schüttguts, wo diese reflektiert werden und so zu den Empfängerteilen gelangen. Die Entfernung zu der Oberfläche wird anhand der Puls-Laufzeit ausgewertet. Die Laser-Entfernungsmessvorrichtungen sind nebeneinander quer zu einer Förderrichtung des Förderbands angeordnet.

Ein Verfahren zur dreidimensionalen Rekonstruktion auf einem Förderband einer Materialzerkleinerungseinrichtung beförderten Erzes ist aus US 2018/0369829 A1 bekannt. Oberhalb des Förderbands ist ein Bildgebungssystem angebracht, das eine Laser-Linien-Lichtquelle umfasst. Die Laser-Linien-Lichtquelle erzeugt auf dem beförderten Erz eine Lichtlinie. Das an der Oberfläche des Erzes reflektierte Licht wird mittels zweier Kameras, die im Winkel gegenüber der Laser-Linien-Lichtquelle angestellt sind, detektiert. Mittels eines Algorithmus wird das Profil des auf dem Förderband befindlichen Erzes rekonstruiert.

Aus DE 10 2012 016 332 B4 ist ein Verfahren zur Steuerung und/oder Regelung eines Volumenstroms von Schüttgut auf einem Förderband bekannt. Hierbei sind ebenfalls ein Linienlaser und eine Kamera oberhalb des beförderten Schüttguts angeordnet.

Bei Materialverarbeitungseinrichtungen sind Aufbauten oberhalb der Fördereinrichtung oftmals unerwünscht, da sie beispielsweise die Zugänglichkeit der Fördereinrichtung oder eventuell vorhandener Aufgabeeinheiten wie Aufgabetrichtern beeinträchtigen können. Insbesondere bei mobilen Materialverarbeitungseinrichtungen sind zusätzliche Anforderungen an eine geringe Bauhöhe der Anlage zu beachten.

Es ist Aufgabe der Erfindung, ein Verfahren bereitzustellen, mittels dessen die Schichthöhe eines Aufgabematerials, das einer Materialverarbeitungseinrichtung zugeführt ist, zuverlässig, mit geringem Aufwand und ohne Beeinträchtigung des Betriebs der Materialverarbeitungseinrichtung ermittelt werden kann. Es ist weiterhin Aufgabe der Erfindung, eine Materialverarbeitungseinrichtung bereitzustellen, die zur Durchführung eines solchen Verfahrens ausgebildet ist.

Die Schichthöhe kann dabei die Ausdehnung des geförderten Aufgabematerials beispielsweise in Schwerkraftrichtung oder in einer Richtung senkrecht zu einer Auflagefläche der Fördereinrichtung sein, auf der das Aufgabematerial aufliegt. Aus der Schichthöhe kann beispielsweise in Verbindung mit der Fördergeschwindigkeit ein Fördervolumen bestimmt werden.

Die das Verfahren betreffende Aufgabe wird durch ein Verfahren nach Anspruch 1 gelöst.

Erfindungsgemäß ist vorgesehen, dass die Längsachsen der Detektionsvolumina zumindest teilweise in und/oder entgegengesetzt zur Förderrichtung F verlaufen. Die Richtung der Längsachsen der Detektionsvolumina weist somit zumindest eine Komponente in Richtung der und/oder entgegengesetzt zu der Förderrichtung auf. Unter der Förderrichtung kann die mittlere Bewegungsrichtung des von der Fördereinrichtung geförderten Materials zu verstehen sein. Bei der Verwendung von Förderbändern kann die Förderrichtung somit weitgehend der Bewegungsrichtung des Förderbands entsprechen.

Als Wellen können beispielsweise Druckwellen wie Schall- oder Ultraschallwellen, oder elektromagnetischen Wellen, wie beispielsweise Licht, Radar-, Röntgen-, radioaktive oder UV- oder Infrarot-Strahlung zum Einsatz kommen.

Unter Sensoren können einerseits Detektoren verstanden werden, die dazu ausgebildet sind, Wellen zu detektieren, wie beispielsweise Kameras bzw. Kamerachips oder Mikrofone. Andererseits können unter Sensoren auch Einheiten verstanden werden, die sowohl Sender als auch Detektor umfassen und somit Wellen sowohl aussenden als auch detektieren können. Insbesondere können auch Entfernungsmessgeräte und/oder Geschwindigkeitsmessgeräte als Sensoren aufgefasst werden.

Detektiert werden können Wellen, die an dem Aufgabematerial reflektiert und/oder gestreut und in Richtung des Sensors geworfen werden. Den Sensor können dabei insbesondere Wellen erreichen, die entlang gerader Linien von dem Aufgabematerial zu dem Sensor gelangen können. Die Gesamtheit dieser geraden Linien wird von einem Detektionsvolumen des Sensors umfasst. Das Detektionsvolumen kann einem Zylinder mit geringem Durchmesser, näherungsweise einer Linie entsprechen, die von dem Aufgabematerial zu dem Sensor führt, beispielsweise bei Verwendung eines Lasers. In diesem Falle fällt eine Längsachse des Detektionsvolumens näherungsweise mit dem Detektionsvolumen zusammen. Das Detektionsvolumen kann aber auch andersartig geformt sein, insbesondere wie ein Kegel oder eine Keule, wie beispielsweise als Radarkeule. Wenn das Detektionsvolumen wie ein Kegel ausgebildet ist, entspricht die Längsachse des Detektionsvolumens der Mittellängsachse des Kegels.

Wenn die Längsachsen der Detektionsvolumina zumindest teilweise in und/oder entgegengesetzt zur Förderrichtung F verlaufen, müssen die Sensoren nicht oberhalb der Fördereinrichtung angebracht werden. Generell wird eine größere Freiheit in der Positionierung der Sensoren gewonnen. So können diese beispielsweise in einer größeren Distanz in oder entgegen der Förderrichtung von der Fördereinrichtung und/oder der Sieb- und/oder Brechanlage positioniert werden. Somit können die Sensoren dort untergebracht werden, wo sie einerseits den Betrieb der Materialverarbeitungseinrichtung möglichst wenig beeinträchtigen, und wo sie andererseits vor Verschmutzungen, vor mechanischer Zerstörungsgefahr durch zu bearbeitendes Material oder vor Vibrationen zumindest teilweise oder weitgehend geschützt sind. Darüber hinaus wird die Komponente in Förderrichtung für die Messungen zugänglich gemacht. Beispielsweise kann diese Komponente zu Geschwindigkeitsmessungen herangezogen werden.

Die Ansteuerung der Sensoren des Sensor-Arrays kann beispielsweise durch eine Steuerungseinrichtung der Materialverarbeitungseinrichtung oder eine Steuerungseinrichtung des Sensor-Arrays durchgeführt werden. Die Auswertung der Signale kann beispielsweise durch eine Auswerteeinrichtung durchgeführt werden. Es ist jedoch auch denkbar, dass die Auswertung der Signale durch die Sensoren durchführbar ist, insbesondere wenn diese als Messgeräte wie Geschwindigkeits-oder Entfernungsmessgeräte vorliegen.

Prädiktive Prozessparameter wie die Schichthöhe des zugeführten Aufgabematerials können beispielsweise für eine Regelung herangezogen werden, um bereits das Auftreten von Über- und/oder Unterlastsituationen zumindest weitgehend zu verhindern. Auf diese Weise können der Produktionsprozess und damit die Maschinenauslastung, die Kraftstoffeffizienz sowie die Qualität von Zwischen- und Endprodukten verbessert werden.

Erfindungsgemäß ist vorgesehen, dass jedem Sensor ein Schichthöhenbereich zugeordnet ist, und dass mittels der Sensoren ermittelt wird, ob sich in den jeweiligen Schichthöhenbereichen Aufgabematerial befindet. Beispielsweise können mindestens zwei, bevorzugt mindestens drei, besonders bevorzugt mindestens vier, weiter bevorzugt fünf, insbesondere sechs Schichthöhenbereiche vorgesehen sein. Die Schichthöhenbereiche können beispielsweise jeweils 100 mm umfassen, sodass ein erster Schichthöhenbereich beispielsweise den Bereich < 100 mm, ein zweiter Schichthöhenbereich 100-200 mm, etc. umfassen kann. Vorzugsweise kann jedem Schichthöhenbereich ein Sensor zugeordnet sein. Es kann aber auch vorgesehen sein, dass einigen Schichthöhenbereichen, bspw. < 100 mm kein Sensor zugeordnet ist. Auch ist es denkbar, für einen oder mehrere Schichthöhenbereiche mehr als einen Sensor vorzusehen. Die Sensoren müssen somit nicht unbedingt in der Lage sein, Entfernung zu messen, sondern müssen lediglich feststellen, ob sich in einem jeweiligen Schichthöhenbereich Aufgabematerial befindet. Wenn somit mittels eines Sensors festgestellt wird, dass sich in einem jeweiligen Schichthöhenbereich Material befindet, so lässt sich hieraus auf die Schichthöhe des Aufgabematerials schließen.

Wenn vorgesehen ist, dass von den Sensoren und/oder einer Auswerteschaltung nur Aufgabematerial berücksichtigt wird, das sich innerhalb einer eingestellten Messdistanz von den Sensoren befindet, dann kann die Schichthöhe des Aufgabematerials besonders zuverlässig ermittelt werden. Insbesondere, wenn die Längsrichtung der Messvolumina nicht parallel zu der Förderrichtung ist, können sich andernfalls durch berücksichtigtes Material außerhalb der eingestellten Messdistanz verfälschte Schichthöhen ergeben. Die Messdistanz kann dabei eine Distanz beispielsweise in Förderrichtung und/oder in horizontaler Richtung sein. Beispielsweise kann nur ein Signal ausgewertet werden, das etwa anhand einer Laufzeitmessung einem Bereich innerhalb der Messdistanz zugeordnet wird.

Gemäß einer vorteilhaften Weiterbildung der Erfindung wird vorgeschlagen, dass die Sensoren quer zur Förderrichtung, in Schwerkraftrichtung übereinander, vorzugsweise zumindest teilweise senkrecht zu der Förderrichtung F, angeordnet sind, insbesondere mittelbar oder unmittelbar zumindest teilweise senkrecht zu der Förderrichtung F aneinandergereiht sind. Auf diese Weise ergibt sich ein kompakter Aufbau des Sensor-Arrays. Die Sensoren können dabei parallel zueinander ausgerichtet sein derart, dass die Längsachsen der Detektionsvolumina der Sensoren parallel sind. Bevorzugt sind die Sensoren so ausgerichtet, dass die Längsachsen der Sensoren divergieren, wobei vorzugsweise vorgesehen sein kann, dass die Sensoren in einer konvexen, insbesondere kreisbogenförmigen Sensoranordnung ausgerichtet sind.

Erfindungsgemäß kann vorgesehen sein, dass die Längsachsen der Detektionsvolumina gegenüber der Förderrichtung F in einem Winkel α von kleiner als 45°, vorzugsweise kleiner als 30°, besonders bevorzugt kleiner als 15° verlaufen.

Eine Variante der Erfindung kann dadurch gekennzeichnet sein, dass die Sensoren Radarsensoren und/oder Ultraschallsensoren und/oder Laserdistanzsensoren und/oder Laser-Doppler-Vibrometer sind. Derartige Sensoren sind kostengünstig verfügbar und ausreichend robust für den Einsatz unter gegebenenfalls rauen Einsatzbedingungen, wie sie bei Materialverarbeitungseinrichtungen vorherrschen können. Darüber hinaus kann mit derartigen Sensoren Aufgabematerial zuverlässig detektiert werden. Insbesondere bei der Verwendung von Radarsensoren und/oder Ultraschallsensoren und/oder Laser-Doppler-Vibrometern können auch Geschwindigkeiten des Aufgabematerials gemessen werden.

Gemäß einer vorteilhaften Ausgestaltung der Erfindung wird vorgeschlagen, dass die Messvolumina sich innerhalb der eingestellten Messdistanz nicht überlappen, insbesondere, dass die Detektionsvolumina vertikale Öffnungswinkel β aufweisen, die geringer sind als 10°, bevorzugt geringer als 7.5°, besonders bevorzugt geringer als 5°. Somit lässt sich eine sichere Zuordnung detektierten Aufgabematerials zu den Messvolumina der Sensoren verwirklichen. Insbesondere kann detektiertes Aufgabematerial zuverlässig einem jeweiligen Schichthöhenbereich zugeordnet werden. Es kann alternativ hierzu auch vorgesehen sein, dass sich die Messvolumina innerhalb der eingestellten Messdistanz nur geringfügig überlappen. Insbesondere können auch die Winkel γ zwischen den Messvolumina so ausgelegt sein, dass innerhalb der Messdistanz keine oder nur eine geringfügige Überlappung auftritt.

Eine Erfindungsvariante kann dergestalt sein, dass das Sensor-Array aus separaten Sensoren gebildet ist. Alternativ kann aber auch vorgesehen sein, dass das Sensor-Array als Baueinheit von mehreren Sensoren ausgebildet ist. Somit kann eine vereinfachte Montage des Sensor-Arrays erreicht werden. Darüber hinaus kann mittels einer Baueinheit eine höhere mechanische Stabilität und somit eine robustere Konstruktion sowie eine geringere Fehleranfälligkeit der Messung erreicht werden. Insbesondere, wenn die Baueinheit ein Gehäuse aufweist, und die Sensoren zumindest teilweise in dem Gehäuse untergebracht sind, sind die Sensoren vor äußeren Einflüssen besonders gut geschützt.

Weiterhin ist es denkbar, dass mittels einer Geschwindigkeits-Messeinrichtung eine Geschwindigkeit des Aufgabematerials ermittelt wird. Als Geschwindigkeits-Messeinrichtung kommen dabei beispielsweise inkrementelle Messwertgeber wie Messräder oder auch auf berührungslosen Verfahren beruhende Geschwindigkeits-Messeinrichtungen in Betracht.

Bevorzugt kann es vorgesehen sein, dass die Geschwindigkeitsmesseinrichtung von zumindest einem der Sensoren gebildet ist, insbesondere, dass die Geschwindigkeitsmesseinrichtung von mehreren der Sensoren gebildet ist und dass vorzugsweise mittels der mehreren Sensoren eine mittlere Geschwindigkeit des Aufgabematerials ermittelt wird. Auf diese Weise müssen keine zusätzlichen Sensoren eingesetzt werden, um die Geschwindigkeit des Aufgabematerials zu ermitteln. Eine Mittelwertbildung von mittels mehrerer Sensoren ermittelten Geschwindigkeiten ermöglicht hierbei ein genaueres Ergebnis, da beispielsweise Ausreißer, die beispielsweise durch rollendes Aufgabematerial ausgelöst werden können, weniger stark auf das Messergebnis einwirken.

Eine vorteilhafte Weiterbildung der Erfindung kann dadurch gekennzeichnet sein, dass aus der Geschwindigkeit des Aufgabematerials, der Schichthöhe des Aufgabematerials und der Geometrie des Förderers ein Volumenstrom des Aufgabematerials ermittelt wird. Insbesondere kann der Volumenstrom des Aufgabematerials als prädiktive Größe für die Regelung des Materialflusses herangezogen werden.

Gemäß einer Erfindungsvariante kann es vorgesehen sein, dass mittels der Sensoren eine Beschaffenheit, insbesondere eine Gesteinsart und/oder eine Aufgabegröße, des Aufgabematerials ermittelt wird, vorzugsweise, dass die Beschaffenheit des Aufgabematerials anhand der Reflexionseigenschaften des Aufgabematerials ermittelt wird. So kann beispielsweise die Intensität des Signalechos, beispielsweise eines Radarechos, Aufschluss geben über Gesteinsgröße und/oder Gesteinsart. Mit diesen zusätzlichen Informationen kann beispielsweise eine Sollfördergeschwindigkeit des Aufgabematerials korrigiert werden, da sich die Materialbeschaffenheit maßgeblich auf die Verarbeitungsdauer in der Anlage auswirkt.

Vorteilhaft kann auch vorgesehen sein, dass der Volumenstrom des Aufgabematerials zur Regelung des Förderers herangezogen wird, insbesondere zur Regelung einer effektiven Fördergeschwindigkeit des Förderers und/oder einer Ansteuerung eines Vorsiebs herangezogen wird. Somit kann eine Vergleichmäßigung des Verarbeitungsprozesses erreicht werden, da frühzeitig die Fördergeschwindigkeit zurückgeregelt werden kann, wenn beispielsweise ein zu hoher Füllstand des Brechers und/oder Siebs droht. Ebenso kann die Fördergeschwindigkeit erhöht werden, wenn die Anlagenauslastung und der vorhergesagte Volumenstrom dies zulassen. Auf diese Weise können Über- und Unterlastsituationen weitgehend vermieden werden. Somit kann sich eine verbesserte Anlagenauslastung und somit eine Zeit-, Kosten- und/oder Energieersparnis ergeben.

Alternativ oder zusätzlich ist es denkbar, dass der Volumenstrom auch zur Einstellung anderer Parameter herangezogen wird, wie beispielsweise zur Einstellung eines Brechspalts, einer Rotorgeschwindigkeit eines Prallbrechers, einer Anregungsfrequenz und/oder -amplitude einer Siebanlage und/oder eines Vorsiebs.

Gemäß einer vorteilhaften Weiterbildung der Erfindung wird vorgeschlagen, dass die Beschaffenheit des Aufgabematerials zur Regelung des Förderers herangezogen wird, insbesondere, dass aus der Beschaffenheit und dem Volumenstrom des Aufgabematerials eine voraussichtliche Verweildauer des Aufgabematerials in der Brech- und/oder Siebanlage ermittelt wird, und dass die voraussichtliche Verweildauer zur Regelung der effektiven Fördergeschwindigkeit des Förderers und/oder einer Ansteuerung eines Vorsiebs herangezogen wird.

Die die Materialverarbeitungseinrichtung betreffende Aufgabe wird durch eine Materialverarbeitungseinrichtung nach Anspruch 14 gelöst.

Erfindungsgemäß ist vorgesehen, dass die Sensoren derart ausgebildet und/oder ausgerichtet sind, dass die Längsachsen der Detektionsvolumina zumindest teilweise in und/oder entgegengesetzt zur Förderrichtung F verlaufen, dass jedem Sensor ein Schichthöhenbereich zugeordnet ist, und dass mittels der Sensoren ermittelt wird, ob sich in den jeweiligen Schichthöhenbereichen Aufgabematerial befindet.

Eine erfindungsgemäße Materialverarbeitungseinrichtung kann dadurch gekennzeichnet sein, dass die Sensoren in und/oder entgegen der Förderrichtung beabstandet zu der Fördereinrichtung angeordnet sind.

Die Erfindung wird im Folgenden anhand eines in den Zeichnungen dargestellten Ausführungsbeispiels näher erläutert. Es zeigen:
- Figur 1: in einer seitlichen, teilweise geschnittenen schematischen Darstellung eine Materialverarbeitungseinrichtung und
- Figur 2: eine schematische Darstellung eines Sensor-Arrays aus mehreren Sensoren mit ihren jeweiligen Detektionsvolumina.

Figur 1 zeigt in einer seitlichen, teilweise geschnittenen schematischen Darstellung eine Materialverarbeitungseinrichtung 10. Die Materialverarbeitungseinrichtung 10 kann als mobile Anlage mit einem Chassis 11 und beispielsweise einem Kettenantrieb 13 ausgebildet sein. Die Materialverarbeitungseinrichtung 10 kann eine Brechanlage 50 und/oder eine Siebanlage 30 aufweisen.

An der Materialverarbeitungseinrichtung 10, insbesondere an einer Aufgabeeinheit 20 kann ferner ein Trichter 21 vorgesehen sein, der Trichterwände 22 aufweisen kann. Der Trichter 21 kann dazu dienen, Aufgabematerial 70 von einer vorgeschalteten Förderanlage, beispielsweise einem Bagger, einem Radlader oder einem Band, zu empfangen und auf eine Fördereinrichtung 23 zu leiten.

Der Brechanlage 50 und/oder der Siebanlage 30 kann mittels der Fördereinrichtung 23 Aufgabematerial 70 in einer Förderrichtung F zur Verarbeitung zugeführt werden. Vorliegend ist die Fördereinrichtung 23 als Vibrationsaufgaberinne ausgestaltet. Es sind jedoch auch andere Ausgestaltungen einer Fördereinrichtung 23, insbesondere als Förderband, vorstellbar.

Die Siebanlage 30 kann beispielsweise als Vorabsiebung der Brechanlage 50 vorgeschaltet sein. Die Vorabsiebung kann ein Doppeldecker-Schwerstücksieb 31 aufweisen, das ein als gröberes Sieb ausgebildetes Oberdeck 32 und ein als feineres Sieb ausgebildetes Unterdeck 34 aufweisen kann. Es kann von einem Antrieb 33 in Kreisschwingung versetzt werden. Das Oberdeck 32 kann einen Feinanteil 71 und ein Mittelkorn 72 von dem zu brechenden Material 73 trennen. Das Unterdeck 34 kann den Feinanteil 71 von dem Mittelkorn 72 trennen. Der Feinanteil 71 kann wahlweise aus der Materialzerkleinerungsanlage 10 geleitet oder beispielsweise durch entsprechende Stellung einer Bypassklappe dem Mittelkorn 72 zugeführt werden. Das Mittelkorn 72 kann über einen Bypass an dem Brecher 50 vorbei zu einem Brecherabzugsband 40 geführt werden. Das zu brechende Material 73 wird am Ende der Vorabsiebung dem Brecher 50 über einen Brechereinlauf zugeführt.

Die Materialverarbeitungseinrichtung 10 kann eine als Backenbrecher ausgebildete Brechanlage 50 aufweisen. Es ist jedoch auch denkbar, andere Typen von Brechanlage 50 vorzusehen, beispielsweise Prallbrecher, Walzenbrecher oder Kegelbrecher. Die Brechanlage 50 kann eine feste Brechbacke 51 und eine bewegte Brechbacke 52 aufweisen, die schräg aufeinander zulaufend ausgerichtet sein können, sodass zwischen ihnen ein sich konisch verjüngender Schacht ausgebildet ist. Der Schacht kann in einem Brechspalt 56 münden. Die Brechanlage 50 kann beispielsweise über eine mit einem Exzenter 54 verbundene Antriebswelle 55 von einer Antriebseinheit 12 angetrieben werden.

Durch den Exzenter 54 wird die bewegte Brechbacke 52 in einer elliptischen Bewegung auf die feste Brechbacke 51 zu- und von dieser wegbewegt. Während eines solchen Hubes ändert sich auch der Abstand zwischen den Brechbacken 51, 52 im Bereich des Brechspalts 56. Durch die Bewegung der bewegten Brechbacke 52 wird das zu brechenden Material 73 entlang des konischen Schachtes immer weiter zerkleinert, bis es eine Korngröße erreicht hat, die es ihm ermöglicht, den Schacht durch den Brechspalt 56 zu verlassen. Das zerkleinerte Material 74 fällt auf das Brecherabzugsband 40 und wird über dieses weiter gefördert. Dabei kann es beispielsweise auch vorgesehen sein, dass es an einem Magnetabscheider 41 vorbeigeführt wird, der ferromagnetische Bestandteile von dem zerkleinerten Material 74 trennt und seitlich auswirft.

Wie aus der Figur 1 weiter hervorgeht, kann der Brechanlage 50 ein Füllstandsensor 61 zugeordnet sein. Dieser kann als Ultraschallsensor ausgebildet sein. Es ist jedoch auch denkbar, andere Sensortypen zu verwenden, beispielsweise optische Sensoren (beispielsweise ein Kamerasystem) oder mechanisch wirkende Sensoren. Der Füllstandsensor 61 kann den Füllstand des Brechers 50 mit zu brechendem Material 73 überwachen. Er kann Teil einer kontinuierlichen Beschickungsregelung der Materialverarbeitungseinrichtung 10 sein. Dazu können die materialzuführenden Komponenten der Materialverarbeitungseinrichtung 10, insbesondere die Fördereinrichtung 23, entsprechend den Signalen des Füllstandsensors 61 angesteuert sein. Damit kann beispielsweise der Volumenstrom des dem Brecher 50 zugeführten, zu brechenden Materials 73 geregelt sein.

Wie in Figur 1 weiter zu sehen ist, kann an der Materialverarbeitungseinrichtung 10 ein Sensor-Array 105 aus mehreren Sensoren 101 vorgesehen sein. Mittels des Sensor-Arrays 105 kann eine Schichthöhe des Aufgabematerials 70 ermittelt werden. In dem dargestellten Ausführungsbeispiel besteht das Sensor-Array 105 aus drei Einzelsensoren 101, die übereinander in Schwerkraftrichtung aneinander anschließend angeordnet sind. Es sind selbstverständlich auch andere Anordnungen und insbesondere abweichende Anzahlen von Sensoren 101 denkbar. Ferner muss es sich bei dem Sensor-Array 105 nicht um Einzelsensoren 101 handeln, sondern das Sensor-Array 105 kann vielmehr auch als Baueinheit ausgebildet sein. Insbesondere kann die Baueinheit ein Gehäuse aufweisen, das die Baueinheit zumindest teilweise aufnimmt.

Das Sensor-Array 105 kann mittels einer Sensor-Haltevorrichtung 110 an der Materialverarbeitungseinrichtung 10 gehalten sein. Bei der Sensor-Haltevorrichtung 110 kann es sich um einen Mast handeln, an dem das Sensor-Array 105 befestigt ist. Das Sensor-Array 105 kann mit einer Sensor-Justiervorrichtung 111 mittelbar oder unmittelbar an der Materialverarbeitungseinrichtung 10 befestigt sein. Vorliegend ist das Sensor-Array 105 mittelbar mit einer Sensor-Justiervorrichtung 111 über die Sensor-Haltevorrichtung 110 an der Materialverarbeitungseinrichtung 10 befestigt. Die Sensor-Justiervorrichtung 111 kann beispielsweise eine gelenkige Anbindung an die Sensor-Haltevorrichtung 110 ermöglichen, sodass das Sensor-Array 105 verschwenkt werden kann, beispielsweise um verschiedene Ausrichtungen des Sensor-Array 105 zu ermöglichen. Es ist auch denkbar, das Sensor-Array 105 höhenverstellbar an der Materialverarbeitungseinrichtung 10 und/oder der Sensor-Haltevorrichtung 110 zu befestigen.

In dem gezeigten Ausführungsbeispiel handelt es sich bei den Sensoren 101 um Radarsensoren. Es sind jedoch auch andere Sensoren, insbesondere Ultraschallsensoren, Laserdistanzsensoren und/oder Laser-Doppler-Sensoren, insbesondere Laser-Doppler-Vibrometer denkbar. Die Sensoren 101 können Wellen, vorliegend Radarwellen, beispielsweise innerhalb eines Detektionsvolumens 103, aussenden. Befindet sich innerhalb des Detektionsvolumens 103 eines Sensors 101 Material, insbesondere Aufgabematerial 70, so können die Wellen an diesem reflektiert werden. Ein Teil der reflektierten Wellen wird entlang des Detektionsvolumens 103 zu dem jeweiligen Sensor 101 zurückgeworfen und kann von diesem detektiert werden.

Wie in der Figur 1 zu sehen ist, kann die Förderrichtung F beispielsweise horizontal ausgerichtet sein. Es sind jedoch aber auch geneigte Förderrichtungen F denkbar, beispielsweise, wenn die Fördereinrichtung 23 eine Neigung aufweist. Wie die Figur 2 zeigt, können die Detektionsvolumina 103 keulenförmig und/oder kegelig ausgebildet sein. Vorliegend sind sie als Radarkeulen ausgebildet. Es sind jedoch auch abweichende Geometrien der Detektionsvolumina 103 denkbar. Jedes Detektionsvolumen 103 kann eine Längsachse 107 aufweisen. Die Längsachse 107 kann dabei die Winkelhalbierende eines vertikalen Öffnungswinkels β des Detektionsvolumen 103 sein.

Die Detektionsvolumina 103 sind mit ihrer Längsachse 107 zumindest teilweise in Richtung der Förderrichtung F und/oder entgegengesetzt zu dieser ausgerichtet. Wie der Figur 2 zu entnehmen ist, schließen die Längsachse 107 jeweils einen Winkel α mit der Förderrichtung F ein. Je kleiner dieser Winkel α ist, umso größer ist betragsmäßig die Komponente der Richtung der Längsachse 107 eines jeweiligen Detektionsvolumens 103 in Richtung und/oder entgegen der Richtung der Förderrichtung F.

Die Sensoren 101 und/oder deren Detektionsvolumina 103 können so ausgerichtet sein, dass die Längsachsen 107 benachbarter Detektionsvolumina 103 miteinander einen Winkel γ einschließen, wie dies weiter in der Figur 2 zu sehen ist. Vorliegend ergeben sich aus den Winkeln γ divergierende Längsachsen 107. Dies kann beispielsweise dadurch erreicht werden, dass die Sensoren 101 in einer konvex gewölbten Sensoranordnung 106 angeordnet sind.

Wie der Figur 2 weiter zu entnehmen ist, kann jedem Sensor 101 ein Schichthöhenbereich 120 zugeordnet sein. Der Schichthöhenbereich 120 eines Sensors 101 kann beispielsweise ein Bereich zwischen einer unteren und einer oberen zu detektierenden Schichthöhe sein, der im Bereich einer eingestellten Messdistanz 108 im Detektionsvolumen 103 des Sensor 101 vorliegt.

Hierzu kann vorgesehen sein, dass ein Sensor 101 beispielsweise nur ein Signal auswertet, das aus einem Bereich innerhalb der eingestellten Messdistanz 108 detektiert wird. Dies kann beispielsweise mittels eines Puls-Laufzeitverfahrens ermittelt werden. Zur Auswertung der Puls-Laufzeiten kann beispielsweise eine Auswerteeinrichtung vorgesehen sein, die nicht in den Figuren dargestellt ist.

Eine eingestellte Messdistanz kann dabei beispielsweise entlang der Förderrichtung F bemessen sein.

Wie in Figur 2 weiter zu sehen ist, können die Detektionsvolumen 103 der Sensoren 101 derart ausgestaltet und/oder ausgerichtet sein, dass sie sich innerhalb der eingestellten Messdistanz 108 sich nicht oder nur geringfügig überlappen. Insbesondere können zu diesem Zweck die Winkel α, β, γ sowie die eingestellte Messdistanz 108 entsprechend aufeinander abgestimmt sein.

Wenn nun beispielsweise während des Betriebs der Materialverarbeitungseinrichtung 10 die Schichthöhe des Aufgabematerials 70 ermittelt werden soll, können die Sensoren 101 Messwellen, insbesondere Radarwellen, aussenden, die an dem Aufgabematerial 70 zumindest reflektiert werden. Die reflektierten Messwellen werden dann von dem Sensor 101, entlang dessen Detektionsvolumen 103 sie reflektiert werden, detektiert. Selbstverständlich können auch andere Wellen als Radarwellen Verwendung finden. Ferner wird bevorzugt nur Signal detektiert und/oder ausgewertet, das von dem Aufgabematerial 70 reflektiert wird, das sich innerhalb der eingestellten Messdistanz 108 befindet.

Beispielsweise kann ein Sensor 101 dann das Vorliegen von Aufgabematerial 70 detektieren, wenn überhaupt Wellen als Signal zu dem Sensor 101 reflektiert werden. Denkbar ist auch, einen Schwellwert für eine Intensität des Signals festzulegen, ab dem das Vorliegen von Aufgabematerial 70 zu erwarten ist. Die Auswertung des Signals kann beispielsweise mittels einer Auswerteeinrichtung ausgeführt werden, die nicht in den Figuren dargestellt ist. Die Auswertung kann aber auch durch die Sensoren 101 selbst ausführbar sein.

Jeder Sensor 101 kann somit detektierten, ob sich innerhalb der eingestellte Messdistanz 108 und innerhalb des dem Sensor 101 zugeordneten Schichthöhenbereich 120 Aufgabematerial 70 befindet. Aus der Information aus mehreren Sensoren 101 lässt sich folglich auf die Belegung mehrerer Schichthöhenbereiche 120 mit Aufgabematerial 70 und somit auf die Schichthöhe des Aufgabematerials 70 schließen.

Mittels jedes Sensors 101 kann, insbesondere wenn sich in dem ihm zugeordneten Schichthöhenbereich 120 Aufgabematerial 70 befindet, die Geschwindigkeit des Aufgabematerials 70 ermittelt werden. Hierzu kann beispielsweise eine Doppler-Geschwindigkeitsmessung Anwendung finden. Die Auswertung von Messignalen zur Geschwindigkeitsermittlung kann von den Sensoren 101 oder von einer Auswerteeinrichtung durchgeführt werden.

Mittels der Geometrie der Fördereinrichtung 23, der Schichthöhe des Aufgabematerial 70 und der Geschwindigkeit des Aufgabematerial 70 kann ein Materialstrom, insbesondere ein Volumenstrom des Aufgabematerial 70 ermittelt werden. Es kann vorgesehen sein, den Volumenstrom des Aufgabematerial 70 bei einer Regelung der Materialverarbeitungseinrichtung 10, insbesondere bei der Regelung eines zugeführten Materialstroms, heranzuziehen. Hierzu kann eine Regeleinrichtung an der Materialverarbeitungseinrichtung 10 vorgesehen sein, die in den Figuren nicht dargestellt ist.

## Patentansprüche

1. Verfahren zur Ermittlung der Schichthöhe eines Aufgabematerials (70), das einer Brech- (50) und/oder Siebanlage (30) einer Materialverarbeitungseinrichtung (10) zugefördert wird, wobei das Aufgabematerial (70) mittels einer Fördereinrichtung (23) in einer Förderrichtung F gefördert wird, wobei die Schichthöhe des Aufgabematerials (70) auf der Fördereinrichtung (23) mittels eines Sensor-Arrays (105), aufweisend eine Mehrzahl von Sensoren (101), ermittelt wird, wobei die Sensoren (101) jeweils Wellen, die an dem Aufgabematerial (70) zumindest teilweise entlang eines Detektionsvolumens (103) eines jeweiligen Sensors (101) reflektiert werden, als Signal detektieren,
und wobei die Detektionsvolumina (103) jeweils eine Längsachse (107) aufweisen, die in Richtung der Längserstreckung des jeweiligen Detektionsvolumens (103) verläuft,
wobei die Längsachsen (107) der Detektionsvolumina (103) zumindest teilweise in und/oder entgegengesetzt zur Förderrichtung F verlaufen,
**dadurch gekennzeichnet,**
**dass** jedem Sensor (101) ein Schichthöhenbereich (120) zugeordnet ist, und dass mittels der Sensoren (101) ermittelt wird, ob sich in den jeweiligen Schichthöhenbereichen (120) Aufgabematerial (70) befindet.

2. Verfahren nach Anspruch 1,
**dadurch gekennzeichnet,**
**dass** von den Sensoren (101) und/oder einer Auswerteschaltung nur Aufgabematerial (70) berücksichtigt wird, das sich innerhalb einer eingestellten Messdistanz (108) von den Sensoren (101) befindet.

3. Verfahren nach Anspruch 1 oder 2,
**dadurch gekennzeichnet,**
**dass** die Sensoren (101) quer zur Förderrichtung, in Schwerkraftrichtung übereinander, vorzugsweise zumindest teilweise senkrecht zu der Förderrichtung (F) angeordnet sind, insbesondere mittelbar oder unmittelbar zumindest teilweise senkrecht zu der Förderrichtung (F) aneinandergereiht sind.

4. Verfahren nach einem der Ansprüche 1 bis 3,
**dadurch gekennzeichnet,**
**dass** die Längsachsen (107) der Detektionsvolumina (103) gegenüber der Förderrichtung F in einem Winkel α von kleiner als 45°, vorzugsweise kleiner als 30°, besonders bevorzugt kleiner als 15°, verlaufen.

5. Verfahren nach einem der Ansprüche 1 bis 4,
**dadurch gekennzeichnet,**
**dass** die Sensoren (101) Radarsensoren und/oder Ultraschallsensoren und/oder Laserdistanzsensoren und/oder Laser-Doppler-Vibrometer sind.

6. Verfahren nach einem der Ansprüche 2 bis 5,
**dadurch gekennzeichnet,**
**dass** die Detektionsvolumina (103) sich innerhalb der eingestellten Messdistanz (108) nicht überlappen,
insbesondere, dass die Detektionsvolumina (103) vertikale Öffnungswinkel β aufweisen, die geringer sind als 10°, bevorzugt geringer als 7.5°, besonders bevorzugt geringer als 5°.

7. Verfahren nach einem der Ansprüche 1 bis 6,
**dadurch gekennzeichnet,**
**dass** das Sensor-Array (105) aus separaten Sensoren (101) gebildet ist, oder dass das Sensor-Array (105) als Baueinheit von mehreren Sensoren (101) ausgebildet ist, insbesondere, dass die Baueinheit ein Gehäuse aufweist, und dass die Sensoren (101) zumindest teilweise in dem Gehäuse untergebracht sind.

8. Verfahren nach einem der Ansprüche 1 bis 7,
**dadurch gekennzeichnet,**
**dass** mittels einer Geschwindigkeits-Messeinrichtung eine Geschwindigkeit des Aufgabematerials (70) ermittelt wird.

9. Verfahren nach Anspruch 8,
**dadurch gekennzeichnet,**
**dass** die Geschwindigkeitsmesseinrichtung von zumindest einem der Sensoren (101) gebildet ist, insbesondere, dass die Geschwindigkeitsmesseinrichtung von mehreren der Sensoren (101) gebildet ist, und dass mittels der mehreren Sensoren (101) eine Geschwindigkeit, vorzugsweise die mittlere Geschwindigkeit, des Aufgabematerials (70) ermittelt wird.

10. Verfahren nach Anspruch 8 oder 9,
**dadurch gekennzeichnet,**
**dass** aus der Geschwindigkeit des Aufgabematerials (70), der Schichthöhe des Aufgabematerials (70) und der Geometrie des Förderers (23) ein Volumenstrom des Aufgabematerials (70) ermittelt wird.

11. Verfahren nach einem der Ansprüche 1 bis 10,
**dadurch gekennzeichnet,**
**dass** mittels der Sensoren (101) eine Beschaffenheit, insbesondere eine Gesteinsart und/oder eine Aufgabegröße, des Aufgabematerials (70) ermittelt wird, vorzugsweise, dass die Beschaffenheit des Aufgabematerials (70) anhand der Reflexionseigenschaften des Aufgabematerials (70) ermittelt wird.

12. Verfahren nach einem der vorhergehenden Ansprüche,
**dadurch gekennzeichnet,**
**dass** der Volumenstrom des Aufgabematerials (70) zur Regelung des Förderers (23) herangezogen wird, insbesondere zur Regelung einer effektiven Fördergeschwindigkeit des Förderers (23) und/oder einer Ansteuerung eines Vorsiebs herangezogen wird.

13. Verfahren nach Anspruch 11 oder 12,
**dadurch gekennzeichnet,**
**dass** die Beschaffenheit des Aufgabematerials (70) zur Regelung des Förderers (23) herangezogen wird, insbesondere, dass aus der Beschaffenheit und dem Volumenstrom des Aufgabematerials (70) eine voraussichtliche Verweildauer des Aufgabematerials in der Brech- (50) und/oder Siebanlage (30) ermittelt wird, und dass die voraussichtliche Verweildauer zur Regelung der effektiven Fördergeschwindigkeit des Förderers (23) und/oder einer Ansteuerung eines Vorsiebs herangezogen wird.

14. Materialverarbeitungseinrichtung (10) mit einer Brech- (50) und/oder Siebanlage (30), wobei ein Aufgabematerial (70) mittels einer Fördereinrichtung (23) in einer Förderrichtung F der Brech- (50) und/oder Siebanlage (30) zugefördert wird, wobei ein Sensor-Array (105), aufweisend eine Mehrzahl von Sensoren (101), vorgesehen ist, mittels dessen eine Schichthöhe des Aufgabematerials (70) auf der Fördereinrichtung (23) ermittelbar ist, wobei die Sensoren (101) jeweils dazu ausgebildet sind, Wellen, die an dem Aufgabematerial (70) zumindest teilweise entlang eines Detektionsvolumens (103) eines jeweiligen Sensors (101) reflektiert werden, als Signal zu detektieren, und wobei die Detektionsvolumina (103) jeweils eine Längsachse (107) aufweisen, die in Richtung der Längserstreckung des jeweiligen Detektionsvolumens (103) verläuft,
wobei die Sensoren (101) derart ausgebildet und/oder ausgerichtet sind, dass die Längsachsen (107) der Detektionsvolumina (103) zumindest teilweise in und/oder entgegengesetzt zur Förderrichtung F verlaufen, **dadurch gekennzeichnet, dass** jedem Sensor (101) ein Schichthöhenbereich (120) zugeordnet ist, und dass mittels der Sensoren (101) ermittelt wird, ob sich in den jeweiligen Schichthöhenbereichen (120) Aufgabematerial (70) befindet.

15. Materialverarbeitungseinrichtung (10) nach Anspruch 14,
**dadurch gekennzeichnet,**
**dass** die Sensoren (101) in und/oder entgegen der Förderrichtung F beabstandet zu der Fördereinrichtung (23) angeordnet sind.

16. Materialverarbeitungseinrichtung (10) nach einem der Ansprüche 14 oder 15,
**dadurch gekennzeichnet, dass** sie zur Durchführung des Verfahrens nach einem der Ansprüche 1 bis 13 ausgebildet ist.

## Claims

1. A method for determining the layer height of a feed material (70) supplied to a crushing (50) and/or screening plant (30) of a material processing device (10), wherein a conveyor device (23) is used to convey the feed material (70) in a conveying direction F, wherein a sensor array (105) comprising a plurality of sensors (101) is used to determine the layer height of the feed material (70) on the conveyor device (23), wherein the sensors (101) each detect as a signal waves, which are reflected at the feed material (70) at least partially along detection volumes (103) of respective sensors (101),
and wherein the detection volumes (103) each have a longitudinal axis (107) extending in the direction of the extension of length of the respective detection volumes (103),
wherein the longitudinal axes (107) of the detection volumes (103) extend at least partially in and/or counter to the conveying direction F,
**characterized**
**in that** a layer height range (120) is assigned to every sensor (101), and in that the sensors (101) are used to determine whether feed material (70) is located in the respective layer height ranges (120).

2. The method according to claim 1,
**characterized**
**in that** the sensors (101) and/or an evaluation circuit only take into account feed material (70) that is within a set gauge distance (108) from the sensors (101).

3. The method according to claim 1 or 2,
**characterized**
**in that** the sensors (101) are disposed transversely with respect to the conveying direction, one above the other in the direction of gravity, preferably at least partially perpendicular to the conveying direction (F), in particular are lined up indirectly or directly at least partially perpendicular to the conveying direction (F).

4. The method according to any of the claims 1 to 3,
**characterized**
**in that** the longitudinal axes (107) of the detection volumes (103) extend at an angle α of smaller than 45°, preferably smaller than 30°, particularly preferably smaller than 15°, with respect to the conveying direction F.

5. The method according to any of the claims 1 to 4,
characterized
that the sensors (101) are radar sensors and/or ultrasonic sensors and/or laser distance sensors and/or laser Doppler vibrometers.

6. The method according to any of the claims 2 to 5,
characterized
that the detection volumes (103) do not overlap within the set gauge distances (108),
in particular that the detection volumes (103) have vertical opening angles β which are smaller than 10°, preferably smaller than 7.5°, particularly preferably smaller than 5°.

7. The method according to any of the claims 1 to 6,
**characterized**
**in that** the sensor array (105) is formed from separate sensors (101), or in that the sensor array (105) is designed as a structural unit consisting of several sensors (101), in particular in that the structural unit has a housing, and in that the sensors (101) are at least partially accommodated in the housing.

8. The method according to any of the claims 1 to 7,
**characterized**
**in that** speed measuring device is used to determine a speed of the feed material (70).

9. The method according to claim 8,
**characterized**
**in that** the speed measuring device is formed by at least one of the sensors (101), in particular in that the speed measuring device is formed by several of the sensors (101), and in that a speed, preferably the average speed, of the feed material (70) is determined by means of the several sensors (101).

10. The method according to claim 8 or 9,
**characterized**
**in that** a volumetric flow rate of the feed material (70) is determined from the speed of the feed material (70), the layer height of the feed material (70) and the geometry of the conveyor (23).

11. The method according to any of the claims 1 to 10,
**characterized**
**in that** a characteristic, in particular a rock type and/or a feed size, of the feed material (70) is determined by means of the sensors (101), preferably in that the characteristic of the feed material (70) is determined on the basis of the reflection properties of the feed material (70).

12. The method according to according to any of the preceding claims,
**characterized**
**in that** the volumetric flow of the feed material (70) is used to regulate the conveyor (23), in particular to regulate an effective conveying speed of the conveyor (23) and/or an actuation of a prescreen.

13. The method according to claim 11 or 12,
**characterized**
**in that** the characteristic of the feed material (70) is used to regulate the conveyor (23), in particular in that the characteristic and the volumetric flow of the feed material (70) are used to determine an anticipated dwell time of the feed material in the crushing (50) and/or screening plant (30), and in that the anticipated dwell time is used to regulate the effective conveying speed of the conveyor (23) and/or an actuation of a prescreen.

14. A material processing device (10) having a crushing (50) and/or screening plant (30), wherein a conveyor device (23) is used to convey a feed material (70) to the crushing (50) and/or screening plant (30) in a conveying direction F, wherein a sensor array (105) comprising a plurality of sensors (101) is provided, by means of which a layer height of the feed material (70) on the conveyor device (23) can be determined, wherein the sensors (101) are each designed to detect waves, which are reflected at the feed material (70) at least partially along detection volumes (103) of respective sensors (101) as signals, and wherein the detection volumes (103) each have a longitudinal axis (107), which extends in the direction of the longitudinal extension of the respective detection volumes (103),
wherein the sensors (101) are designed and/or oriented such that the longitudinal axes (107) of the detection volumes (103) extend at least partially in and/or counter to the conveying direction F,
**characterized**
**in that** a layer height range (120) is assigned to every sensor (101), and in that the sensors (101) are used to determine whether feed material (70) is located in the respective layer height ranges (120).

15. The material processing device (10) according to claim 14,
**characterized**
**in that** the sensors (101) are disposed at a distance from the conveyor device (23) in and/or counter to the conveying direction F.

16. The material processing device (10) according to claim 14 or 15,
**characterized in that** it is adapted to carry out the method according to any one of claims 1 to 13.

## Revendications

1. Procédé pour déterminer la hauteur de couche d'un matériau d'alimentation (70) qui est acheminé vers une installation de concassage (50) et/ou de criblage (30) d'un dispositif de traitement de matériau (10), le matériau d'alimentation (70) étant acheminé dans une direction de transport F au moyen d'un dispositif de transport (23), la hauteur de couche du matériau d'alimentation (70) sur le dispositif de transport (23) étant déterminée au moyen d'un réseau de capteurs (105) présentant une pluralité de capteurs (101), les capteurs (101) détectant respectivement des ondes qui sont réfléchies sur le matériau d'alimentation (70) au moins partiellement le long d'un volume de détection (103) d'un capteur respectif (101), comme signal,
et les volumes de détection (103) présentant chacun un axe longitudinal (107) qui s'étend dans la direction de l'extension longitudinale du volume de détection (103) respectif,
les axes longitudinaux (107) des volumes de détection (103) s'étendant au moins partiellement dans la direction de transport F et/ou à l'opposé de celle-ci, **caractérisé**
**en ce qu'**à chaque capteur (101) est associée une zone de hauteur de couche (120), et en ce qu'au moyen des capteurs (101), on détermine si du matériau d'alimentation (70) se trouve dans les zones de hauteur de couche (120) respectives.

2. Procédé selon la revendication 1,
**caractérisé**
**en ce que** les capteurs (101) et/ou un circuit d'évaluation ne prennent en compte que le matériau d'alimentation (70) qui se trouve à l'intérieur d'une distance de mesure (108) réglée par rapport aux capteurs (101).

3. Procédé selon la revendication 1 ou 2,
**caractérisé**
**en ce que** les capteurs (101) sont disposés les uns au-dessus des autres transversalement à la direction de transport, dans la direction de la gravité, de préférence au moins partiellement perpendiculairement à la direction de transport (F), en particulier sont alignés directement ou indirectement au moins partiellement perpendiculairement à la direction de transport (F).

4. Procédé selon l'une des revendications 1 à 3,
**caractérisé**
**en ce que** les axes longitudinaux (107) des volumes de détection (103) forment par rapport à la direction de transport F un angle α inférieur à 45°, de préférence inférieur à 30°, de manière particulièrement préférée inférieur à 15°.

5. Procédé selon l'une des revendications 1 à 4,
**caractérisé**
**en ce que** les capteurs (101) sont des capteurs radar et/ou des capteurs à ultrasons et/ou des capteurs de distance laser et/ou des vibromètres laser Doppler.

6. Procédé selon l'une des revendications 2 à 5,
**caractérisé**
**en ce que** les volumes de détection (103) ne se chevauchent pas à l'intérieur de la distance de mesure (108) réglée,
notamment en ce que les volumes de détection (103) présentent des angles d'ouverture verticaux β inférieurs à 10°, de préférence inférieurs à 7,5°, de manière particulièrement préférée inférieurs à 5°.

7. Procédé selon l'une des revendications 1 à 6,
**caractérisé**
**en ce que** le réseau de capteurs (105) est formé de capteurs (101) séparés, ou en ce que le réseau de capteurs (105) est réalisé sous la forme d'une unité de construction de plusieurs capteurs (101), notamment en ce que l'unité de construction présente un boîtier, et en ce que les capteurs (101) sont logés au moins partiellement dans le boîtier.

8. Procédé selon l'une des revendications 1 à 7,
**caractérisé**
**en ce qu'**une vitesse du matériau d'alimentation (70) est déterminée au moyen d'un dispositif de mesure de vitesse.

9. Procédé selon la revendication 8,
**caractérisé**
**en ce que** le dispositif de mesure de vitesse est formé par au moins un des capteurs (101), notamment en ce que le dispositif de mesure de vitesse est formé par plusieurs des capteurs (101), et en ce qu'une vitesse, de préférence la vitesse moyenne, du matériau d'alimentation (70) est déterminée au moyen des plusieurs capteurs (101).

10. Procédé selon la revendication 8 ou 9,
**caractérisé**
**en ce qu'**un débit volumique du matériau d'alimentation (70) est déterminé à partir de la vitesse du matériau d'alimentation (70), de la hauteur de couche du matériau d'alimentation (70) et de la géométrie du convoyeur (23).

11. Procédé selon l'une des revendications 1 à 10,
**caractérisé**
**en ce qu'**une nature, notamment un type de roche et/ou une taille d'alimentation, du matériau d'alimentation (70) est déterminée au moyen des capteurs (101), de préférence en ce que la nature du matériau d'alimentation (70) est déterminée à l'aide des propriétés de réflexion du matériau d'alimentation (70).

12. Procédé selon l'une des revendications précédentes,
**caractérisé**
**en ce que** le débit volumique du matériau d'alimentation (70) est utilisé pour la régulation du convoyeur (23), notamment pour la régulation d'une vitesse de transport effective du convoyeur (23) et/ou d'une commande d'un crible préalable.

13. Procédé selon la revendication 11 ou 12, **caractérisé en ce que** la nature du matériau d'alimentation (70) est utilisée pour la régulation du convoyeur (23), en particulier **en ce qu'**une durée de séjour probable du matériau d'alimentation dans l'installation de concassage (50) et/ou de criblage (30) est déterminée à partir de la nature et du débit volumique du matériau d'alimentation (70), et **en ce que** la durée de séjour probable est utilisée pour la régulation de la vitesse de transport effective du convoyeur (23) et/ou d'une commande d'un crible préliminaire.

14. Dispositif de traitement de matériau (10) avec une installation de concassage (50) et/ou de criblage (30), un matériau d'alimentation (70) étant acheminé au moyen d'un dispositif de transport (23) dans une direction de transport F vers l'installation de concassage (50) et/ou de criblage (30), un réseau de capteurs (105), présentant une pluralité de capteurs (101), au moyen duquel une hauteur de couche du matériau d'alimentation (70) peut être déterminée sur le dispositif de transport (23), les capteurs (101) étant respectivement conçus pour réfléchir des ondes qui sont réfléchies sur le matériau d'alimentation (70) au moins partiellement le long d'un volume de détection (103) d'un capteur respectif (101), comme signal, et les volumes de détection (103) présentant chacun un axe longitudinal (107) qui s'étend dans la direction de l'extension longitudinale du volume de détection (103) respectif,
les capteurs (101) étant conçus et/ou orientés de telle sorte, que les axes longitudinaux (107) des volumes de détection (103) s'étendent au moins partiellement dans la direction de transport F et/ou à l'opposé de celle-ci,
**caractérisé en ce qu'**à chaque capteur (101) est associée une zone de hauteur de couche (120), et **en ce que** l'on détermine au moyen des capteurs (101) si un matériau d'alimentation (70) se trouve dans les zones de hauteur de couche (120) respectives.

15. Dispositif de traitement de matériau (10) selon la revendication 14,
**caractérisé**
**en ce que** les capteurs (101) sont disposés à distance du dispositif de transport (23) dans la direction de transport F et/ou dans la direction opposée à celle-ci.

16. Dispositif de traitement de matériau (10) selon l'une des revendications 14 ou 15, **caractérisé en ce qu'**il est configuré pour mettre en œuvre le procédé selon l'une des revendications 1 à 13.
